# EUROPÄISCHE PATENTSCHRIFT

(11) **EP 3 912 178 B1**
(45) Veröffentlichungstag und Bekanntmachung des Hinweises auf die Patenterteilung: **28.02.2024**
(21) Anmeldenummer: 20700582.8
(22) Anmeldetag: 13.01.2020
(51) Int. Cl.: H01H 3/02, H01H 9/16, H01H 13/12, H01H 13/14

(54) **TASTSCHALTER-ANORDNUNG MIT KENNZEICHNUNG VON SCHALTZUSTÄNDEN**
PUSH-BUTTON ARRANGEMENT WITH IDENTIFICATION OF A SWITCHING STATE
DISPOSITION D'INTERRUPTEUR À BOUTON POUSSOIR AVEC IDENTIFICATION D'UN ÉTAT DE COMMUTATION

(30) Priorität: 18.01.2019 DE 102019101267
(43) Veröffentlichungstag der Anmeldung: 24.11.2021
(73) Patentinhaber: Eaton Intelligent Power Limited, Dublin 4 (IE)
(72) Erfinder: BRUCHSCHMIDT, Frank, 56132 Dausenau (DE); RIES, Petra, 53347 Bonn (DE)
(74) Vertreter: Epping - Hermann - Fischer
(86) Internationale Anmeldenummer: PCT/EP2020/050652
(87) Internationale Veröffentlichungsnummer: WO 2020/148210

(56) Entgegenhaltungen:
- EP-A1- 2 413 341
- US-A- 3 356 816
- US-A- 3 729 607
- US-A- 5 408 061

## Beschreibung

Die Erfindung betrifft eine Tastschalter-Anordnung, bei der verschiedene Schaltzustände in Abhängigkeit von der Schalterstellung sichtbar gekennzeichnet sind.

Bei einer Tastschalter-Anordnung kann entsprechend einem Standard vorgeschrieben sein, dass verschiedene Zustände eines Tastschalters der Anordnung für einen Betrachter deutlich erkennbar sind. Die Tastschalter-Anordnung kann zum Beispiel als ein Notaus-Schalter ausgebildet sein, mit dem sich ein oder mehrere elektrische Kontakte zwischen zwei Leitern trennen lassen.

Eine derartige Tastschalter-Anordnung weist üblicherweise verschiedene Komponenten auf, die gemäß einem BaukastenSystem zusammengesetzt sein können. Zu den Komponenten einer Tastschalter-Anordnung gehört beispielsweise ein im Allgemeinen pilzförmig ausgebildeter Betätigungskopf, der auf einer Tastenführung aufgesetzt ist. Die Tastenführung kann als Hohlkörper ausgeführt sein und weist in ihrem Inneren einen Stößel auf, der mittels des Betätigungskopfes in der Tastenführung verschiebbar angeordnet ist.

Die Tastschalter-Anordnung ist auf einem Gehäusekörper montiert, der im Inneren ein Kontaktelement aufweist. Das Kontaktelement kann beispielsweise als ein Schalter zum Schlie-ßen (Schließer) oder als ein Schalter zum Öffnen (Öffner) oder als Kombination von Öffner und Schließer ausgebildet sein. Beim Betätigen des Betätigungskopfes durch einen Bediener, beispielsweise bei einem Eindrücken oder Verdrehen des Betätigungskopfes, wird der Stößel im Inneren der Tastenführung verschoben. Der Stößel wirkt auf das Kontaktelement im Inneren des Gehäusekörpers ein, sodass ein elektrischer Kontakt im Falle der Ausbildung des Kontaktelements als ein Öffner getrennt wird oder im Falle der Ausbildung des Kontaktelements als ein Schließer geschlossen wird.

In US 3 729 607 A ist ein Überstromschalter beschrieben, bei dem ein Druckschalter aus einem Betätigungskopf und einer Tastenführung über einen Adapter an einem Gehäuse befestigt ist. Zur Kennzeichnung von Schaltzuständen sind auf der Tastenführung farbige Bänder angeordnet.

In EP 2 413 341 ist ein Drucktaster mit einer Anzeige von Schaltzuständen beschrieben, wobei die Anzeige in einem Betätigungskopf angeordnet ist. Der Betätigungskopf ist über einem Gehäuse verschiebbar angeordnet.

Weitere Druckschalter, die über einen Adapter an einem Gehäuse befestigt sind, sind in US 3 356 816 A und US 5 408 061 A beschrieben.

Ein Anliegen der vorliegenden Erfindung ist es, eine Tastschalter-Anordnung anzugeben, bei der verschiedene Schaltzustände für einen Bediener deutlich erkennbar sind, wobei die Tastschalter-Anordnung flexibel einsetzbar ist und sich mit einem geringen Herstellungsaufwand fertigen lässt.

Eine derartige Tastschalter-Anordnung mit Kennzeichnung von Schaltzuständen ist im Patentanspruch 1 angegeben.

Die Tastschalter-Anordnung umfasst einen Tastschalter mit einem Betätigungskopf zum Betätigen des Tastschalters und mit einer Tastenführung. Des Weiteren weist die Tastschalter-Anordnung eine Adaptereinrichtung zum Befestigen des Tastschalters an einem Gehäusekörper auf. Der Gehäusekörper kann zur Aufnahme eines Kontaktelements vorgesehen sein. Das Kontaktelement kann zum Öffnen und/oder Schließen eines elektrischen Kontakts dienen. Die Tastenführung weist ein durchgefärbtes Material aus einem Kunststoff auf, dessen Farbe sich von einer Farbe des Betätigungskopfes und einer Farbe der Adaptereinrichtung unterscheidet.

Unter einem durchgefärbten Kunststoff-Material wird ein Kunststoff verstanden, der ein Rohpolymer aufweist, dem ein Farbgranulat (Farbbatch) als Additiv beigemischt ist. Das Rohpolymer ist ein ungefärbter Kunststoff, der zunächst beispielsweise transparent ist. Das Farbgranulat ist ein Kunststoffadditiv in Form eines Granulats mit Gehalt an Farbmitteln. Ein zuvor ungefärbter beziehungsweise transparenter

Kunststoff kann somit durchgängig die Farbe annehmen, die durch das Farbadditiv bestimmt ist. Alternativ kann ein durchgefärbtes Kunststoff-Material durch Verwendung eines eingefärbten Kunststoffs hergestellt werden. Eine nachträgliche Lackierung des farblosen (transparenten) Kunststoffs oder das nachträgliche Aufkleben einer gefärbten Folie auf ein farbloses Kunststoff-Material, um dem Kunststoff-Material eine Farbe zu geben, kann somit entfallen.

Gemäß einer möglichen Ausführungsform der Tastschalter-Anordnung kann der Betätigungskopf ein pilzförmig ausgebildetes Oberteil und ein rohrförmig ausgebildetes Unterteil aufweisen. Die Tastenführung kann zumindest teilweise im Inneren des rohrförmigen Unterteils angeordnet sein. Beim Betätigen des Tastschalters von einem nicht-ausgelösten ursprünglichen Zustand in einen ausgelösten Zustand kann der Betätigungskopf eingedrückt oder eingedreht werden. Im ausgelösten Zustand des Tastschalters kann der Betätigungskopf durch einen Verastmechanismus in seiner Position verrasten. Ein derartiger Mechanismus ist in WO 01/69619 A1 beschrieben.

Der Betätigungskopf kann von der Ausgelöst-Stellung durch Ziehen oder Verdrehen wieder in die Nicht-Ausgelöst-Stellung bewegt werden. Es sind beliebige Kombinationen zwischen Zugund Drehbewegungen möglich. Der Tastschalter kann zum Beispiel durch Drücken des Betätigungskopfes in den ausgelösten Zustand und durch Verdrehen des Betätigungskopfes anschließend wieder in den nicht-ausgelösten Zustand geschaltet werden.

Der Tastschalter ist derart ausgebildet, dass im nicht-ausgelösten Zustand des Tastschalters ein Bereich der Tastenführung, das durchgefärbte Material der Tastenführung, unter dem Betätigungskopf herausragt und somit sichtbar ist, wenn die Tastschalter-Anordnung an den Grundkörper befestigt ist. Bei der erfindungsgemäßen Tastschalter-Anordnung ist vorgesehen, dass die Tastenführung im ausgelösten Zustand des Tastschalters von dem Betätigungskopf derart verdeckt wird, dass der Bereich der Tastenführung, das durchgefärbte Material der Tastenführung, nicht mehr sichtbar ist, wenn die Tastschalter-Anordnung an den Grundkörper befestigt ist.

Um den Tastschalter mit dem Betätigungskopf und der Tastenführung möglichst flexibel auf verschiedene Gehäusekörper montieren zu können, weist die Tastschalter-Anordnung die Adaptereinrichtung zum Befestigen des Tastschalters an dem Gehäusekörper, in dem das Kontaktelement angeordnet ist, auf. Ein weiterer Bereich der Tastenführung, der unterhalb desjenigen Bereichs der Tastenführung angeordnet ist, der im ausgelösten Zustand des Tastschalters von dem Betätigungskopf verdeckt ist, ist unabhängig vom Zustand des Tastschalters von der Adaptereinrichtung verdeckt. Durch das Zusammenwirken von Betätigungskopf und Adaptereinrichtung kann sichergestellt werden, dass das durchgefärbte Kunststoff-Material der Tastenführung, im ausgelösten Zustand des Tastschalters vollständig nicht-sichtbar verdeckt ist.

Der Gehäusekörper weist eine Bohrung auf, in die der Tastschalter eingesetzt wird. Durch die Adaptereinrichtung wird es ermöglicht, dass derselbe Tastschalter in Gehäusekörper mit unterschiedlichen Bohrungen eingesetzt werden kann. Die Adaptereinrichtung gleicht einen Unterschied zwischen dem äu-ßeren Durchmesser der Tastenführung und dem inneren Durchmesser der Bohrung des Gehäusekörpers aus.

Die Adaptereinrichtung weist vorzugsweise die gleiche Farbe wie der Gehäusekörper auf. Im nicht-ausgelösten Zustand des Tasters ist somit für eine Bedienperson neben dem Betätigungskopf die mit einer anderen Farbe eingefärbte Tastenführung unter dem Betätigungskopf und über der einheitlich gefärbten Baugruppe des Gehäusekörpers und der Adaptereinrichtung sichtbar. Wenn die Tastschalter-Anordnung beispielsweise als ein Notaus-Schalter ausgebildet ist, ist der Betätigungskopf rot gefärbt, die Tastenführung weist einen grün durchgefärbtes Kunststoff-Material und die Adaptereinrichtung ein gelb gefärbtes Kunststoff-Material auf. Die Gelbfärbung kann einer Gelbfärbung des Gehäusekörpers entsprechen.

Beim Betätigen des Betätigungskopfes, beispielsweise bei einem Eindrücken des Betätigungskopfes in axialer Richtung oder bei einem Verdrehen des Betätigungskopfes, verdeckt das Unterteil des Betätigungskopfes den zuvor im nicht-ausgelösten Zustand sichtbaren Bereich der durchgefärbten Tastenführung, sodass für eine Bedienperson die grüne Farbe der Tastenführung nicht mehr sichtbar ist. Die Zweifarbigkeit aus dem rot gefärbten Betätigungskopf und der gelb gefärbten Baugruppe aus Gehäusekörper und Adaptereinrichtung signalisiert einer Bedienperson optisch, dass der Tastschalter ausgelöst worden ist.

Neben der Tastenführung beziehungsweise der Adaptereinrichtung kann der Betätigungskopf ebenfalls aus einem durchgefärbten Material aus einem Kunststoff hergestellt sein.

Durch Verwendung eines durchgefärbten Kunststoff-Materials für die verschiedenen Komponenten, unter anderem für die Tastenführung, kann auf zusätzliche Verarbeitungsschritte, beispielsweise ein nachträgliches Bedrucken der Tastenführung, im Falle eines Notaus-Schalters mit grüner Farbe, oder das Umkleben der Tastenführung mit einer gefärbten Folie, beispielsweise mit einer grünen Folie, verzichtet werden.

Die Erfindung wird im Folgenden anhand von Figuren, die Ausführungsbeispiele der Tastschalter-Anordnung und einer Vorrichtung mit der Tastschalter-Anordnung zeigen, näher erläutert. Es zeigen:
Figur 1 eine Ausführungsform einer Tastschalter-Anordnung mit einem Tastschalter und einer Adaptereinrichtung;
Figur 2A eine perspektivische Ansicht einer Vorrichtung mit einer Tastschalter-Anordnung und einem Gehäusekörper zur Aufnahme eines Kontaktelements im nicht-ausgelösten Zustand;
Figur 2B eine Querschnittsansicht einer Vorrichtung mit einer Tastschalter-Anordnung und einem Gehäusekörper zur Aufnahme eines Kontaktelements im nicht-ausgelösten Zustand;
Figur 3A eine perspektivische Ansicht einer Vorrichtung mit einer Tastschalter-Anordnung und einem Gehäusekörper zur Aufnahme eines Kontaktelements im ausgelösten Zustand;
Figur 3B eine Querschnittsansicht einer Vorrichtung mit einer Tastschalter-Anordnung und einem Gehäusekörper zur Aufnahme eines Kontaktelements im ausgelösten Zustand;
Figur 4 Ausführungsformen einer Tastschalter-Anordnung mit verschiedenen Adaptereinrichtungen zum flexiblen Befestigen eines Tastschalters auf einem Gehäusekörper zur Aufnahme eines Kontaktelements;
Figur 5A eine perspektivische Ansicht einer Vorrichtung mit einer Tastschalter-Anordnung und einer ersten Ausführungsform eines Gehäusekörpers zur Aufnahme eines Kontaktelements; und
Figur 5B eine perspektivische Ansicht einer Vorrichtung mit einer Tastschalter-Anordnung und einer zweiten Ausführungsform eines Gehäusekörpers zur Aufnahme eines Kontaktelements.

Figur 1 zeigt eine erfindungsgemäße Ausführungsform einer Tastschalter-Anordnung 1 mit Kennzeichnung von Schaltzuständen. Die Tastschalter-Anordnung weist einen Tastschalter 100 auf. Der Tastschalter 100 umfasst einen Betätigungskopf 110 zum Betätigen des Tastschalters und eine Tastenführung 120. Der Betätigungskopf 110 weist ein Oberteil 111 und ein Unterteil 112 auf. Das Unterteil 112 ist als ein zylinder- beziehungsweise rohrförmiger Hohlkörper ausgebildet. Die Tastenführung 120 ist zumindest teilweise in dem Hohlkörper des Unterteils 112 des Betätigungskopfes 110 angeordnet. Des Weiteren umfasst die Tastschalter-Anordnung 1 eine Adaptereinrichtung 200 zum Befestigen des Tastschalters 100 an einem Gehäusekörper zur Aufnahme eines Kontaktelements zum Öffnen und/oder Schließen eines elektrischen Kontakts.

Die Tastenführung 120 weist ein durchgefärbtes Material, insbesondere einen durchgefärbten Kunststoff auf, dessen Farbe sich von einer Farbe des Betätigungskopfes 110 und einer Farbe der Adaptereinrichtung 200 unterscheidet.

Die Figuren 2A und 3A zeigen jeweils eine perspektivische Ansicht einer Vorrichtung 2 mit der Tastschalter-Anordnung 1 und einem Gehäusekörper 300, auf den der Tastschalter 100 mit Hilfe der Adaptereinrichtung 200 montiert ist. Figur 2B zeigt eine Querschnitts-Darstellung der perspektivischen Ansicht der Vorrichtung 2 aus Figur 2A im nicht-ausgelösten Zustand. Figur 3B zeigt eine Querschnitts-Darstellung der perspektivischen Ansicht der Vorrichtung 2 von Figur 3A in dem ausgelösten Zustand.

Im Inneren des Gehäusekörpers 300 befindet sich ein nicht in den Figuren gezeigtes Kontaktelement, das beispielsweise als ein Schalter zum Öffnen (Öffner) oder als ein Schalter zum Schließen (Schließer) eines elektrischen Kontakts ausgebildet ist. Der Tastschalter 100 kann durch Betätigen des Betätigungskopfes 110 von dem nicht-ausgelösten Zustand in den ausgelösten Zustand geschaltet werden.

Gemäß einer möglichen Ausführungsform kann der Tastschalter 100 derart ausgebildet sein, dass im ausgelösten Zustand des Tastschalters ein elektrischer Kontakt zwischen zwei Leitern in dem Kontaktelement trennbar ist, wenn das Kontaktelement als ein Öffner ausgebildet ist und die Tastschalter-Anordnung 1 an dem Gehäusekörper 300 befestigt ist. In diesem Fall ist der elektrische Kontakt zwischen den beiden Leitern im nicht-ausgelösten Zustand des Tastschalters 100 geschlossen.

Gemäß einer weiteren möglichen Ausführungsform kann der Tastschalter 100 derart ausgebildet sein, dass im ausgelösten Zustand des Tastschalters ein elektrischer Kontakt zwischen zwei Leitern in dem Kontaktelement schließbar ist, wenn das Kontaktelement 400 als ein Schließer ausgebildet ist und die Tastschalter-Anordnung 1 an dem Gehäusekörper 300 befestigt ist. Bei einer derartigen Ausführungsform ist der elektrische Kontakt zwischen den zwei Leitern im nicht-ausgelösten Zustand des Tastschalters 100 getrennt.

Entsprechend den beiden oben genannten Ausführungsformen kann die Tastschalter-Anordnung als ein Notaus-Taster/Schalter ausgebildet sein. Der Notaus-Taster/Schalter ist ein Schaltelement an Maschinen, Fahrzeugen und Anlagen. Er dient dazu, diese im Gefahrenfall oder zur Abwendung einer Gefahr schnell in einen sicheren Zustand zu versetzen. Bei einer Auslösung erfolgt eine Unterbrechung der Stromzufuhr. Es sind jedoch auch andere Ausführungsformen möglich, bei denen die Tastschalter-Anordnung beispielsweise als ein Stopp-Schalter ausgebildet ist. Der Stopp-Schalter ist dazu geeignet, eine Maschine oder Anlage abzuschalten.

Die Tastenführung 120 ist als ein rohrförmiger Hohlkörper ausgebildet. In dem Hohlkörper der Tastenführung 120 ist ein nicht dargestellter Stößel angeordnet, der beim Betätigen des Betätigungskopfes 110, insbesondere bei einem Eindrücken oder Verdrehen des Betätigungskopfes 110, in dem Hohlkörper der Tastenführung 120 verschoben wird. Der Stößel wirkt auf das Kontaktelement 400 im Inneren des Gehäusekörpers 300 derart ein, dass der elektrische Kontakt zwischen den Leitern je nach Ausbildung des Kontaktelements als Öffner oder Schließer getrennt oder geschlossen wird.

Wie anhand der Figuren 2A und 2B deutlich wird, ist der Tastschalter 100 derart ausgebildet, dass ein Bereich 121 des durchgefärbten Materials der Tastenführung 120, im nicht-ausgelösten Zustand des Tastschalters 100 unter dem Betätigungskopf 110 sichtbar herausragt, wenn die Tastschalter-Anordnung 1 an dem Grundkörper 300 befestigt ist. Gemäß der in den Figuren 2A und 2B dargestellten Ausführungsform der Tastschalter-Anordnung ist die Tastenführung 120 im nicht-ausgelösten Zustand des Tastschalters 100 teilweise in dem Hohlkörper des Unterteils 112 des Betätigungskopfes 110 angeordnet und der Bereich 121 der Tastenführung 120, ragt das durchgefärbte Kunststoff-Material der Tastenführung 120 sichtbar aus dem Hohlkörper des Unterteils 112 des Betätigungskopfes 110 heraus, wenn die Tastschalter-Anordnung 1 an dem Grundkörper 300 befestigt ist.

Wie anhand der Figuren 3A und 3B deutlich wird, ist der Tastschalter 100 des Weiteren derart ausgebildet, dass der Bereich 121 die Tastenführung 120 im ausgelösten Zustand des Tastschalters von dem Betätigungskopf 110 nicht sichtbar verdeckt ist, wenn die Tastschalter-Anordnung 1 an dem Grundkörper 300 befestigt ist. Der Bereich 121 der Tastenführung 120 ist im ausgelösten Zustand des Tastschalters 100 somit vollständig in dem Hohlkörper des Unterteils 112 des Betätigungskopfes 110 angeordnet. Dadurch ist der Bereich 121 der Tastenführung 120, das durchgefärbte KunststoffMaterial der Tastenführung 120 unmittelbar, von dem Unterteil 112 des Betätigungskopfes 110 verdeckt.

Figur 4 zeigt die Tastschalter-Anordnung 1 mit dem Tastschalter 100 und zwei verschiedenen Adaptereinrichtungen 200 und 200'. Es sei angemerkt, dass die Tastschalter-Anordnung auch noch weitere Adaptereinrichtungen aufweisen kann. Figur 5A zeigt eine Ausführungsform der Vorrichtung 2 mit dem Tastschalter 100 und der Adaptereinrichtung 200 zum Befestigen des Tastschalters 100 auf einem Gehäusekörper 300. Der Gehäusekörper 300 kann ein oberes Gehäuseteil 320 und ein unteres Gehäuseteil 330 aufweisen. Figur 5B zeigt eine Ausführungsform einer Vorrichtung 2 mit dem Tastschalter 100 und der Adaptereinrichtung 200' zum Befestigen des Tastschalters 100 auf einem von dem Gehäusekörper 300 verschiedenen Gehäusekörper 300'. Der Gehäusekörper 300' kann ein oberes Gehäuseteil 320' und ein unteres Gehäuseteil 330' aufweisen.

Die Adaptereinrichtung 200 ist dazu ausgebildet, den Tastschalter 100 in einer Bohrung 310 des Gehäusekörpers 300 zu befestigen. Die Adaptereinrichtung 200 weist dazu einen Adapterring 210 auf, der dazu ausgebildet ist, einen unterschiedlichen Durchmesser der Bohrung 310 des Gehäusekörpers 300 und der Tastenführung 120 auszugleichen. Wie anhand von Figur 5A deutlich wird, ist der Adapterring 210 in die Bohrung 310 des Gehäusekörpers 300 einsetzbar. Der Adapterring 210 weist ein Loch 211 zur Aufnahme der Tastenführung 120 auf. Die Adaptereinrichtung 200 umfasst des Weiteren eine Gegenmutter 220 zum Befestigen des Tastschalters 100 an dem Gehäusekörper 300. Die Gegenmutter 220 verhindert, dass der Tastschalter 100 in dem Bohrloch 310 beliebig verdreht werden könnte.

Die weitere Adaptereinrichtung 200' kann dazu verwendet werden, den Tastschalter 100 an dem Gehäusekörper 300' zu befestigen, wie in Figur 5B dargestellt ist. Die weitere Adaptereinrichtung 200' ist insbesondere dazu ausgebildet, den Tastschalter 100 in einer Bohrung 310' des Gehäusekörpers 300' zu befestigen. Der Durchmesser der Bohrung 310' des Gehäusekörpers 300' unterscheidet sich von dem Durchmesser der Bohrung 310 des Gehäusekörpers 300. Die weitere Adaptereinrichtung 300' ist somit dazu ausgebildet, einen unterschiedlichen Durchmesser der Bohrung 310' des Gehäusekörpers 300' und der Tastenführung 120 auszugleichen.

Der Adapterring 210, 210' weist ein Material aus einem durchgefärbten Kunststoff auf, dessen Farbe sich von der Farbe des Betätigungskopfes 110 und der Farbe der Tastenführung 120 unterscheidet. Der Adapterring 210, 210' kann vorzugsweise die gleiche Farbe wie der Gehäusekörper 300, 300' aufweisen. Eine unterschiedliche Farbgebung ist je nach Anwendungsfall möglich.

Mit Hilfe der verschiedenen Adaptereinrichtungen ist es möglich, denselben Tastschalter 100 auf verschiedene Gehäusekörper 300, 300', insbesondere Gehäuseköper mit verschiedenen Bohrlochgrößen, zu befestigen. Es ist daher nicht erforderlich, für jeden Gehäusekörper mit unterschiedlicher Bohrung einen eigens dafür hergestellten Tastschalter bereitzustellen. Stattdessen muss lediglich eine andere Adaptereinrichtung verwendet werden. Mit der beschriebenen Tastschalter-Anordnung kann die Montage des Tastschalters durch Verwendung der Adaptereinrichtung flexibel an Gehäusekörper mit verschiedenen Bohrlochgrößen zur Aufnahme der Tastschalter-Anordnung angepasst werden.

Des Weiteren wird durch Verwendung von durchgefärbten Kunststoffmaterialien der Herstellungsaufwand für die Tastschalter-Anordnung gegenüber einer Ausführungsform, bei der beispielsweise auf ein ungefärbtes Kunststoffmaterial ein Farbring aufgedruckt oder eine gefärbte Folie aufgeklebt wird, deutlich reduziert.

Im zusammengebauten Zustand der Vorrichtung 2 ist ein Bereich des durchgefärbten Kunststoff-Materials der Tastenführung 120, der unterhalb des Bereichs 121 der Tastenführung angeordnet ist, unabhängig von der Ausgelöst- oder Nicht-Ausgelöst-Stellung des Tastschalters von dem Adapterring 210, 210' verdeckt. Im ausgelösten Zustand des Tastschalters ist der Bereich 121 von dem Unterteil 112 des Betätigungskopfes nicht-sichtbar verdeckt. Da auch der Adapterring 210, 210' einen Teilbereich der Tastenführung 120 oberhalb des Gehäusekörpers 300 abdeckt, ist das durchgefärbte KunststoffMaterial der Tastenführung 120 im ausgelösten Zustand des Tastschalters nicht sichtbar verdeckt. Im nicht-ausgelösten Zustand des Tastschalters hingegen ist der Bereich 121 der Tastenführung sichtbar. Somit ist der Schaltzustand des Tastschalters für eine Bedienperson einfach zu erkennen.

### Bezugszeichenliste

- 1: Tastschalter-Anordnung
- 2: Vorrichtung mit Tastschalter-Anordnung und Gehäusekörper
- 100: Tastschalter
- 110: Betätigungskopf
- 111: Unterteil
- 112: Oberteil
- 120: Tastenführung
- 121: Bereich der Tastenführung
- 200, 200': Adaptereinrichtung
- 210, 210': Adapterring
- 220, 220': Gegenmutter
- 211, 211': Loch zur Aufnahme der Tastenführung
- 300, 300': Gehäusekörper
- 310, 310': Bohrung
- 320, 320': oberes Gehäuseteil
- 330, 330': unteres Gehäuseteil

## Patentansprüche

1. Tastschalter-Anordnung mit Kennzeichnung von Schaltzuständen, aufweisend:
- einen Tastschalter (100) mit einem Betätigungskopf (110) zum Betätigen des Tastschalters und mit einer Tastenführung (120),
- eine Adaptereinrichtung (200) zum Befestigen des Tastschalters (100)an einem Gehäusekörper (300),
- wobei die Adaptereinrichtung (200) dazu ausgebildet ist, den Tastschalter (100) in einer Bohrung (310) des Gehäusekörpers (300) zu befestigen,
- wobei die Adaptereinrichtung (200) dazu ausgebildet ist, einen unterschiedlichen Durchmesser der Bohrung (310) des Gehäusekörpers (300) und der Tastenführung (120) auszugleichen,
- wobei die Tastenführung (120) einen in einem Hohlkörper der Tastenführung (120) angeordneten Stößel, der beim Betätigen des Betätigungskopfes (110) in dem Hohlkörper der Tastenführung (120) verschoben wird, aufweist
- wobei der Tastschalter (100) durch Betätigen des Betätigungskopfes (110) von einem nicht-ausgelösten Zustand in einen ausgelösten Zustand schaltbar ist,
- wobei der Tastschalter (100) derart ausgebildet ist, dass ein Bereich (121) der Tastenführung (120) im nicht-ausgelösten Zustand des Tastschalters (100) unter dem Betätigungskopf (110) sichtbar herausragt,
- wobei der Tastschalter (100) derart ausgebildet ist, dass der Bereich (121) der Tastenführung (120) im ausgelösten Zustand des Tastschalters von dem Betätigungskopf (110) nicht sichtbar verdeckt ist,
- wobei die Tastenführung (120) in dem Bereich (121) ein durchgefärbtes Material aus einem Kunststoff aufweist, dessen Farbe sich von einer Farbe des Betätigungskopfes (110) und einer Farbe der Adaptereinrichtung (200) unterscheidet.

2. Tastschalter-Anordnung nach Anspruch 1,
- wobei der Betätigungskopf (110) ein Oberteil (111) und ein Unterteil (112) aufweist,
- wobei das Unterteil (112) als ein zylinderförmiger Hohlkörper ausgebildet,
- wobei die Tastenführung (120) zumindest teilweise in dem Hohlkörper des Unterteils (112) des Betätigungskopfes (110) angeordnet ist.

3. Tastschalter-Anordnung nach Anspruch 2,
wobei ein Bereich (121) der Tastenführung (120) im nicht-ausgelösten Zustand des Tastschalters (100) sichtbar aus dem Hohlkörper des Unterteils (112) des Betätigungskopfes (110) herausragt.

4. Tastschalter-Anordnung nach Anspruch 3,
wobei der Bereich (121) der Tastenführung (120) von dem Unterteil (112) des Betätigungskopfes (110) verdeckt ist.

5. Tastschalter-Anordnung nach einem der Ansprüche 1 bis 4, wobei die Adaptereinrichtung (200) einen Adapterring (210) aufweist.

6. Tastschalter-Anordnung nach Anspruch 5,
wobei der Adapterring (210) ein Material aus einem durchgefärbten Kunststoff aufweist, dessen Farbe sich von der Farbe des Betätigungskopfes (110) und der Farbe der Tastenführung (120) unterscheidet.

7. Tastschalter-Anordnung nach einem der Ansprüche 5 oder 6, wobei ein weiterer Bereich der Tastenführung (120), der unterhalb des Bereichs (121) der Tastenführung angeordnet ist von dem Adapterring (200) verdeckt ist.

8. Tastschalter-Anordnung nach einem der Ansprüche 1 bis 7, umfassend:
eine weitere Adaptereinrichtung (200'), die dazu ausgebildet ist, den Tastschalter (100) in einer Bohrung (310') eines anderen Gehäusekörpers (300') zu befestigen, wobei sich der Durchmesser der Bohrung (310') des anderen Gehäusekörpers (300') von dem Durchmesser der Bohrung (310) des Gehäusekörpers (300) unterscheidet.

9. Tastschalter-Anordnung nach einem der Ansprüche 1 bis 8, wobei die Tastschalter-Anordnung (1) als ein Notaus-Schalter oder als ein Stopp-Schalter ausgebildet ist.

10. Vorrichtung (2) mit einer Tastschalter-Anordnung (1) nach einem der Ansprüche 1 bis 9, umfassend einen Gehäusekörper (300), an dem die Tastschalter-Anordnung (1) befestigt ist.

## Claims

1. Push-button switch assembly having means for identifying switching states, comprising:
- a push-button switch (100) having an actuating head (110) for actuating the push-button switch and having a push-button guide (120),
- an adapter device (200) for fastening the push-button switch (100) to a housing body (300),
- wherein the adapter device (200) is designed to fasten the push-button switch (100) in a bore (310) of the housing body (300),
- wherein the adapter device (200) is designed to compensate for a different diameter of the bore (310) of the housing body (300) and the push-button guide (120),
- wherein the push-button guide (120) comprises a plunger, which is arranged in a hollow body of the push-button guide (120) and is moved in the hollow body of the push-button guide (120) when the actuating head (110) is actuated,
- wherein, by actuating the actuating head (110), the push-button switch (100) can be switched from a non-released state to a released state,
- wherein the push-button switch (100) is designed such that a region (121) of the push-button guide (120) visibly protrudes beneath the actuating head (110) when the push-button switch (100) is in the non-released state,
- wherein the push-button switch (100) is designed such that the region (121) of the push-button guide (120) is covered by the actuating head (110) in a non-visible manner when the push-button switch is in the released state,
- wherein the push-button guide (120) comprises an integrally-colored material made of a plastics material in the region (121), the color of which material differs from a color of the actuating head (110) and a color of the adapter device (200).

2. Push-button switch assembly according to claim 1,
- wherein the actuating head (110) comprises an upper part (111) and a lower part (112),
- wherein the lower part (112) is designed as a cylindrical hollow body,
- wherein the push-button guide (120) is arranged at least partially in the hollow body of the lower part (112) of the actuating head (110).

3. Push-button switch assembly according to claim 2,
wherein a region (121) of the push-button guide (120) visibly protrudes from the hollow body of the lower part (112) of the actuating head (110) when the push-button switch (100) is in the non-released state.

4. Push-button switch assembly according to claim 3,
wherein the region (121) of the push-button guide (120) is covered by the lower part (112) of the actuating head (110).

5. Push-button switch assembly according to any of claims 1 to 4,
wherein the adapter device (200) comprises an adapter ring (210).

6. Push-button switch assembly according to claim 5,
wherein the adapter ring (210) comprises a material made of an integrally-colored plastics material, the color of which differs from the color of the actuating head (110) and the color of the push-button guide (120).

7. Push-button switch assembly according to either claim 5 or claim 6,
wherein a further region of the push-button guide (120), which is arranged below the region (121) of the push-button guide, is covered by the adapter ring (200).

8. Push-button switch assembly according to any of claims 1 to 7, having:
a further adapter device (200') which is designed to fasten the push-button switch (100) in a bore (310') of another housing body (300'), wherein the diameter of the bore (310') of the other housing body (300') differs from the diameter of the bore (310) of the housing body (300).

9. Push-button switch assembly according to any of claims 1 to 8, wherein the push-button switch assembly (1) is designed as an emergency stop switch or as a stop switch.

10. Apparatus (2) having a push-button switch assembly (1) according to any of claims 1 to 9, having a housing body (300), to which the push-button switch assembly (1) is fastened.

## Revendications

1. Agencement de commutateur à bouton-poussoir comportant une indication d'états de commutation, présentant :
- un commutateur à bouton-poussoir (100) comportant une tête d'actionnement (110) pour actionner le commutateur à bouton-poussoir et comportant un guidage de touche (120),
- un dispositif adaptateur (200) pour la fixation du commutateur à bouton-poussoir (100) sur un corps de boîtier (300),
- dans lequel le dispositif adaptateur (200) est conçu pour fixer le commutateur à bouton-poussoir (100) dans un alésage (310) du corps de boîtier (300),
- dans lequel le dispositif adaptateur (200) est conçu pour compenser un diamètre différent de l'alésage (310) du corps de boîtier (300) et du guidage de touche (120),
- dans lequel le guidage de touche (120) présente un poussoir agencé dans un corps creux du guidage de touche (120), qui est déplacé dans le corps creux du guidage de touche (120) lors de l'actionnement de la tête d'actionnement (110)
- dans lequel le commutateur à bouton-poussoir (100) peut être commuté d'un état non déclenché à un état déclenché par actionnement de la tête d'actionnement (110),
- dans lequel le commutateur à bouton-poussoir (100) est conçu de sorte qu'une zone (121) du guidage de touche (120) dépasse visiblement sous la tête d'actionnement (110) lorsque le commutateur à bouton-poussoir (100) est dans l'état non déclenché,
- dans lequel le commutateur à bouton-poussoir (100) est conçu de sorte que la zone (121) du guidage de touche (120) n'est pas visiblement couverte par la tête d'actionnement (110) lorsque le commutateur à bouton-poussoir est dans l'état déclenché,
- dans lequel le guidage de touche (120) présente, dans la zone (121), un matériau coloré dans la masse en une matière plastique, dont la couleur diffère d'une couleur de la tête d'actionnement (110) et d'une couleur du dispositif adaptateur (200).

2. Agencement de commutateur à bouton-poussoir selon la revendication 1,
- dans lequel la tête d'actionnement (110) présente une partie supérieure (111) et une partie inférieure (112),
- dans lequel la partie inférieure (112) est formée comme un corps creux de forme cylindrique,
- dans lequel le guidage de touche (120) est agencé au moins partiellement dans le corps creux de la partie inférieure (112) de la tête d'actionnement (110).

3. Agencement de commutateur à bouton-poussoir selon la revendication 2,
dans lequel une zone (121) du guidage de touche (120) dépasse visiblement du corps creux de la partie inférieure (112) de la tête d'actionnement (110) lorsque le commutateur à bouton-poussoir (100) est dans l'état non déclenché.

4. Agencement de commutateur à bouton-poussoir selon la revendication 3,
dans lequel la zone (121) du guidage de touche (120) est couverte par la partie inférieure (112) de la tête d'actionnement (110).

5. Agencement de commutateur à bouton-poussoir selon l'une des revendications 1 à 4,
dans lequel le dispositif adaptateur (200) présente un anneau adaptateur (210).

6. Agencement de commutateur à bouton-poussoir selon la revendication 5,
dans lequel l'anneau adaptateur (210) présente un matériau en une matière plastique colorée dans la masse, dont la couleur diffère de la couleur de la tête d'actionnement (110) et de la couleur du guidage de touche (120).

7. Agencement de commutateur à bouton-poussoir selon l'une des revendications 5 ou 6,
dans lequel une autre zone du guidage de touche (120), qui est agencée sous la zone (121) du guidage de touche, est couverte par l'anneau adaptateur (200).

8. Agencement de commutateur à bouton-poussoir selon l'une des revendications 1 à 7, comprenant :
un autre dispositif adaptateur (200'), qui est conçu pour fixer le commutateur à bouton-poussoir (100) dans un alésage (310') d'un autre corps de boîtier (300'), dans lequel le diamètre de l'alésage (310') de l'autre corps de boîtier (300') diffère du diamètre de l'alésage (310) du corps de boîtier (300).

9. Agencement de commutateur à bouton-poussoir selon l'une des revendications 1 à 8, dans lequel l'agencement de commutateur à bouton-poussoir (1) est conçu sous la forme d'un commutateur d'arrêt d'urgence ou d'un commutateur d'arrêt.

10. Dispositif (2) comportant un agencement de commutateur à bouton-poussoir (1) selon l'une des revendications 1 à 9, comprenant un corps de boîtier (300), sur lequel l'agencement de commutateur à bouton-poussoir (1) est fixé.
